# EUROPÄISCHE PATENTANMELDUNG

(11) **EP 0 232 430 A1**
(43) Veröffentlichungstag der Anmeldung: **19.08.1987**
(21) Anmeldenummer: 86904992.4
(22) Anmeldetag: 20.06.1986
(51) Int. Cl.: A61H 23/02

(54) **ELEKTROMAGNETISCHER VIBRATOR ZUR ÜBERTRAGUNG DER SCHWINGUNGSERREGUNGEN**

(30) Priorität: 24.07.1985 SU 3938113
(71) Anmelder: INSTITUT MASHINOVEDENIA IMENI A.A. BLAGONRAVOVA AKADEMII NAUK SSSR, Moscow, 101830 (SU)
(72) Erfinder: RUDASHEVSKY, German Evgenievich, Moscow, 103064 (SU); KRICHEVSKY, Alexandr Grigorievich, Moscow, 117334 (SU); BLOKHINA, Olga Georgievna, Moscow, 123367 (SU); MIRKIN, Alexandr Samuilovich, Moscow, 115516 (SU)
(74) Vertreter: Ebbinghaus, Dieter, Dipl.-Ing.
(86) Internationale Anmeldenummer: SU8600058
(87) Internationale Veröffentlichungsnummer: WO8700426

(57) **Zusammenfassung**

An electromagnetic vibrator for transmission of vibratory irritations comprises a casing (1) provided with a cap (6) and containing, inside it, a striker (2) and an exciting coil (3) generating the alternating magnetic field under the influence of which the striker (2) performs a reciprocating motion along the geometrical axis of the exciting coil (3) the striker (2) being freely mounted inside the casing (1) and containing a permanent magnet (4), so that the surface of the latter which faces the exciting coil (3), is located at a minimum distance from the base (5) of the exciting coil (3) equal to 0.6-0.7 of the height of the exciting coil (3). The vibrator may be provided with a rigidly fixed second permanent magnet (7) with its pole oriented in an opposite manner to those of the permanent magnet (4).

## Beschreibung

### Gebiet der Technik

Die Erfindung Dezieht sich auf die Befriedigung von Lebensbedürfnissen des Menschen, auf Einrichtungen zur Stimulierung von ReflexpunKten auf der Körperoberfläche und betrifft insbesondere elektromagnetische Vibratoren.

### Vorheriger Stand der Technik

Es ist eine große Anzahl von Einrichtungen zur Stimulierung von Reflexpunkuen des Körpers des Menschen bekannt. Am nächsten stehen dazu nach der Wirkungsweise und den an die Vibratoren gestellten Forderungen Vibratoren mit einem elektromagnetischen und elektrodynamischen System.

Es ist ein Vibrator (s. R.C. Bice. Electromechanical Transducer for Vibratoactile Stimulation "The Review of Scientific Instruments", V. 32, No. 7, 1961, 856-857) bekannt, der einen Körper entnält, in dem eine Erregerspule und eine Membran mit einem daran befestigten Gewicht untergebracht sind.

Da die belastete Membran eine erhebliche Trägheit besitzt, wird der Körper, in dem sich das Magnetsystem bifindet, zu einem Schwingglied. Die durch einen Bice-Vibrator angefachte Amplitude von mechanischen Schwingungen ist frequenzabhangig und weist ein Maximum von 145 Hz auf, was also zur Vibrostimulierung von Mechanorezeptoren des Menschen unzureicnend ist. Hinzu Kommt auch, daß der Vibrator einen großen Durchmesser von 23 mm, eine große Höhe von 33 mm und ein großes Gewicht von 47,5 g aufweist, was auch dessen Befestigung erschwert und diese in einer Reihe von Fällen, beispielsweise in der Hülse einer Prothese, gar unmöglich macht.

Es ist ein Vibrator (s. Ju. V. Shneider, V.S. Golovin "Vibrator dlya peredachi vibratsionnykh razdrazneniy " ("Vibrator zur Übertragung von Vibrationsreizungen"), Sbornik trudov instituta protezirovania i protezostroenia ) (Sammelwerk des Instituts für Prothesieren und Prothesebau), H. 22, Moskau, veröffentlicht 1969, S. 245 bis 249) bekannt, der einen Körper mit einer in diesem untergebrachten Erregerspule enthalt. In der Erregerspule ist ein Dauermagnet angeordnet, aer mit dem Körper mittels elastischer Zwischenlagen verbunden ist. Bei der Wechselwirkung der Magnetfelder der Erregerspule und des Dauermagneten wirkt auf den im oeschriebenen Vibrator die Funktion eines Klöppels übernehmenden Magnet ein Drehmoment ein, das bestrebt ist, den Dauermagnet aus der Ausgangslage herauszuführen. Der Dauermagnet berührt über eine Öffnung im Körper die Hautfläche eines biologischen Objekts, wobei er auf dessen Mechanorezeptoren einwirkt.

Die Amplitudenfrequenzkennlinie des Vibrators hat einen linearen Verlauf in einem Bereich von 0 bis 50 Hz, mit der Frequenzerhöhung über 50 Hz nimmt die Schwingungsamplitude ab und ist in einem Bereich von 100 Hz nahe 0. Der Vibrator ist rechteckig mit Abmessungen von 32x20 mm und einem Gewicht von 70 g ausgeführt, was für dessen Anwendung in den Einrichtungen zur Stimulierung von Reflexpunkten ungenügend ist.

Wie aus den oben angeführten Daten ersichtlich ist, sind also die beschriebenen Vibratoren für die Übertragung von Impulssignalen nicht ausgelegt, besitzen keine ausreichende Schwingungsamplitude und Schlagstarke.

Es ist ein elektromagnetiscner Vibrator (s. Ju V. Shneider, V.S. Golovin "Vibrator dlya peredachi vibratsionnykh razdrazheny ", Sbornik trudov instituta protezirovania i protezostroenia ", H. 22, Moskau, veröffentlicht 1969, S. 245 bis 249) bekannt, dessen Körper mit einem Deckel eine Erregerspule mit einem ferromagnetischen Klöppel und einer Feder in sich einschließt. Unter der Einwirkung eines Eingangssignals wird um die Spule herum ein Magnetfeld aufgebaut, das in der Lage ist, den Klöppel unter Überwindung des Widerstandes der Feder in das Spuleninnere einzuziehen. Nach dem Abschalten des Eingangssignals wird der Klöppel unter der wirkung der zusammengedrückten Feder aus der Spule herausgestoßen und schlägt auf die Haut. Der Vibrator weist einen Durchmesser von 29 mm, eine Höhe von 17,2 mm und ein Gewicht von 50 g auf. Die im elektromagnetischen Vibrator vorhandene Feder beschränkt die Frequenzkennlinie des Vibrators auf einen Bereich bis zu 50 Hz sowie setzt seine Zuverlässigkeit bei Dauerbetrieb herab. Die Abmessungen dieses elektromagnetischen Vibrators begrenzen die Möglichkeit seines Einsatzes für die Lösung praktischer Aufgaben.

### Offenbarung der Erfindung

Der Erfindung liegt die Aufgabe zugrunde, einen elektromagnetischen Vibrator zu schaffen, dessen Konstruktion eine maximale Kraftwirkung auf die Mechanorezeptoren in einem Bereich von 0 bis 250 Hz bei einer Schwingungsamplitude von 1 mm und bei den Mindestwerten von Gewicht und Abmessungen des Vibrators sichert und der zuverlässig bei Dauerbetrieb ist.

Die gestellte Aufgabe wird dadurch gelöst, daß in dem elektromagnetischen Vibrator, dessen Körper mit einem Deckel einen Klöppel und eine Erregerspule in sicn einschließt, die ein magnetiscnes Wechselfeld erzeugt, unter dessen Wirkung der Klöppel eine nin- und hergehende Bewegung entlang der geometrischen Achse der Erregerspule ausführt, der Klöppel gemäß der Erfindung im Körper frei liegt und einen Dauermagnet enthält, dessen der Erregerspule zugekehrte Oberfläche bei aer Wechselwirkung des Magnetfeldes der Erregerspule mit dem des Dauermagneten in einem 0,6 bis 0,7 der Höhe der Erregerspule gleichen Mindestabstand vom Erregerspulenflansch liegt.

Es ist aucn zweckmäßig, im Deckel des Körpers des elektromagnetischen Vibrators einen zweiten Dauermagnet zu befestigen, der mit dem Dauermagnet des Klöppels in Wechselwirkung stent und ein Magnetfeld aufbaut, das längs der Achse des Klöppels dem Magnetfeld aas Dauermagneten des Klöppels entgegengerichtet ist.

Der sich im Innern der ErreGerspule frei verschiebende Klöppel mit dem Dauermagnet, der in diesem derart angeordnet ist, daß dessen der Erregerspule zugekehrte Oberflache in einem 0,6 bis 0,7 der Höhe der Erregerspule gleichen Mindestabstand vom Spulenflanscn liegt, erzeugt eine größe Schlagstärke und übt eine entsprecnenae Kraftwirkung auf die Mechanorezeptoren im Sollwertbereich aus. Darüber hinaus nimmt diese Kraft mit Hilfe einer sogenannten "magnetischen Feder" zu+ die durch Anordnung eines feststehenden Dauermagneten im DecKel des Körpers realisiert wird, dessen Feld längs der Achse des Klöppels dem Magnetfeld des Dauermagneten des Klöppels entgegengerichtet ist. Die Zusammenwirkung der genannten Magnete ahmt bei der Arbeit des elektromagnetischen Vibrators die einer Spiralfeder vollständig nach und übernimmt deren Funktion, wodurch die Dauer eines störungsfreien Betriebes des Vibrators verlängert wird.

### Kurze Beschreibung der Zeichnungen

Die Erfindung wird nachstehend an einem konkreten Ausführungsbeispiel unter Bezugnahme auf eine beiliegende Zeichnung näher erläutert, in aer ein Schnitt durch einen erfindungsgemäßen elektromagnetischen Vibrator dargestellt ist.

### Bevorzugte Ausführungsform

Der in der Zeichnung dargestellte elektromagnetische Vibrator enthält einen Körper 1, in dem ein Klöppel 2 frei liegt und eine Erregerspule 3 untergebracht ist. Im Klöppel 2 ist ein Dauermagnet 4 in der Weise angeordnet, daß seine der Erregerspule 3 zugewandte Oberfläche in einem 0,6 bis 0,7 der Höhe der Erregerspule 3 gleichen Mindestabstand von einem Flansch 5 der Erregerspule 3 liegt. Am Körper 1 ist ein Deckel 6 befestigt, in dem ein zweiter Dauermagnet 7 angeordnet ist. Die Herausführungen der Erregerspule 3 sind in der Zeichnung nicht angedeutet.

Der elektromagnetische Vibrator arbeitet wie folgt.

Beim Anschluß des elektromagnetischen Vibrators an einen Wechselstromkreis erzeugt die Erregerspule 3 ein magnetisches Wechselfeld, unter aessen Wirkung der Klöppel 2 eine hin- und hergehende Bewegung längs der geometrischen Achse der Erregerspule 3 ausführt.

Beim Fließen aes Stroms durch die Erregerspule 3 wird der Klöppel 2, wenn die Richtungen der Magnetflüsse der Erregerspule 3 und des Dauermagneten 4 des Klöppels 3 zusammenfallen, in die Erregerspule 3 mit einer Kraft hereingezogen, die einer Summe ihrer Flußgradienten abzüglich aes Flußgradienten eines feststehenden Dauermagneten 7 proportional ist, und der Dauermagnet 4 des Klöppels 2 bleibt in einem 0,6 bis 0,7 der Höhe der Erregerspule 3 gleichen Abstand vom Spulenflansch 5 stehen. Änaert sich die Stromrichtung in der Erregerspule 3 auf die entgegengesetzte, wird der Klöppel 2 in Richtung des zu erregenden Objekts mit einer Kraft verdrängt, die einer Summe der Flußgradienten des Dauermagneten 4 des Klöppels 2, aes feststehenden Dauermagneten 7 und der Erregerspule 3 proportional ist. Hierbei entsprechen die experimentell ermittelten Werte der Stellung des Dauermagneten 4 in einem 0,6 bis 0,7 der Höhe der Erregerspule 3 gleichen Abstand vom Spulenflansch 5 der größten Scnlagstarke des Klöppels 2. Bei einer Abstandsweite von über 0,7 nimmt die Schlagstärke ab, was durch eine Verringerung des gesamten Magnetfeldgradienten bedingt ist, während bei einer Abstandsweite unterhalb von 0,6 die Erfindung bei den gewählten Abmessungen nicht realisierbar ist. Der feststenenae Dauermagnet 7 führt also samt dem Dauermagnet 4 des Klöppels 2 die Funktion einer magnetiscnen Feder aus, die beim Einziehen des Klöppels 2 in die Erregerspule 3 zusammengepreßt wird und den Klöppel 2 aus der Erregerspule 3 bei einer Anderung der Stromrichtung in dieser verdrängt.

Der erfindungsgemäße elektromagnetische Vibrator entwickelt gegenüber den bekannten Vibratoren eine größe auf sein Volumen bezogene Schlagstärke (ca. 30 g/cm³), weist einen Durcnmesser von 22 mm bei einer Höhe von 10 mm und einem Gewicht von 12 g auf, und die Schwingungsamplitude des Klöppels 2 wird in einem erforderlichen Frequenzbereich von 0 bis 250 Hz gewährleistet. Der erfindungsgemäße elektromagnetische Vibrator enthält keine Feder, Keine elastischen Zwischenlagen, was dessen Arbeitssicherheit bei Dauerbetrieb ermöglicht.

### Industrielle Anwendbarkeit

Der elektromagnetiscne Vibrator wird zur Vorbeugung und Rehabilitation einer Störung motorischer Funktionen der unteren Extremitäten und einer Vestibularisstörung des Menschen durch Erregung der Mechanorezeptoren von Hautdecken in den Stützzonen der Füße entsprechend den Zeit- und Kraftparametern des naturlichen lokomotorischen Aktes des Menschen verwendet. Außerdem kann der elektromagnetiscne Vibrator zur Ubertragung von Informationen über die Parameter einer Prothese, in erster Linie über die Haltekraft,sowie zu einem Vibrotesten der Hautdecken der Organe des Menschen herangezogen werden.

## Patentansprüche

1. Elektromagnetischer Vibrator, dessen Körper (1) mit einem Deckel (6) einen Klöppel (2) und eine Erregerspule (3) in sich einschließt, die ein magnetisches Wechselfeld erzeugt, unter dessen Wirkung der Klöppel (2) eine hin- und hergehende Bewegung entlang der geometrischen Achse der Erregerspule (3) ausführt, dadurch gekennzeichnet, daß aer Klöppel (2) im Körper (1) frei liegt und einen Dauermagnet (4) enthält, dessen der Erregerspule (3) zugekehrte Oberfläche bei der Wechselwirkung des Magnetfeldes der Erregerspule (3) mit dem des Dauermagneten (4) in einem 0,6 bis 0,7 der Höhe der Erregerspule (3) gleichen Mindestabstand von einem Flansch (5) der Erregerspule (3) liegt.

2. EleKtromagnetischer Vibrator nach Anspruch 1, dadurch gekennzeichnet, daß im Deckel (6) des Körpers (1) ein zweiter Dauermagnet (7) befestigt ist, der mit dem Dauermagnet (4) des Klöppels (2) in Wechselwirkung steht und ein Magnetfeld aufbaut, das längs der Achse des Klöppels (2) dem Magnetfeld des Dauermagneten (4) des Klöppels (₂) entgegengerichtet ist.
